# EUROPÄISCHE PATENTSCHRIFT

(11) **EP 3 733 024 B1**
(45) Veröffentlichungstag und Bekanntmachung des Hinweises auf die Patenterteilung: **22.01.2025**
(21) Anmeldenummer: 20172410.1
(22) Anmeldetag: 30.04.2020
(51) Int. Cl.: A47G 21/00

(54) **GREIFVORRICHTUNG FÜR KÜCHENANWENDUNGEN**
GRIPPING DEVICE FOR KITCHEN APPLICATIONS
DISPOSITIF DE PRÉHENSION POUR APPLICATIONS EN CUISINE

(30) Priorität: 30.04.2019 DE 102019003108
(43) Veröffentlichungstag der Anmeldung: 04.11.2020
(73) Patentinhaber: Reiner, Jocher, 73061 Ebersbach (DE)
(72) Erfinder: Reiner, Jocher, 73061 Ebersbach (DE)
(74) Vertreter: Hofstetter, Schurack & Partner

(56) Entgegenhaltungen:
- CN-U- 201 718 945
- DE-A1- 102010 038 415
- DE-U1- 202007 007 068

## Beschreibung

Die Erfindung betrifft eine Greifvorrichtung für Küchenanwendungen gemäß dem Oberbegriff des Patentanspruchs 1.

Aus dem Stand der Technik sind bereits Handschuhe aus einem Silikonwerkstoff oder einem sonstigen Temperatur isolierenden Material bekannt, um heiße Speisen wie Braten, Geflügel Kuchen oder dergleichen zum Schneiden anfassen zu können.

Derartige Handschuhe sind - eine bestimmte Qualität vorausgesetzt - allerdings relativ teuer und weisen nur einen bedingten Tragekomfort auf, so dass es beim Greifen der Speisen oftmals schwierig ist, die zum Angreifen benötigten Kräfte richtig zu dosieren. Außerdem bedingt die Form eines Handschuhs gewisse Angriffspunkte an der jeweiligen Speise, welche kaum variiert werden können.

Aus der DE 20 2007 007 068 U1ist bereits eine Greifvorrichtung mit mehreren Greiferelementen zur Aufstecken auf einen jeweils zugeordneten Finger bekannt. Jedes der Greiferelemente umfasst dabei zwei ringartige Halteteile, mittels welchen ein zugehöriges Stächen am Finger gehalten ist.

Aus der DE 10 2010 038 415 A1 ist eine Greifvorrichtung mit jeweiligen Greifelementen bekannt, welche aus einem jeweiligen umlaufenden Ringelement gebildet sind, an welchem an einem Endbereich eine Fingeraufnahme mit einer Aufnahmeöffnung vorgesehen ist und an welchem am anderen Endbereich eine Gabel, ein Messer oder ein Löffel aufsteckbar sind.

Schließlich sind aus der CN 201 718 945 U sind jeweilige, als Fingerlinge ausgebildete Greifelement bekannt, welche am anderen Endbereich eine Gabel, ein Messer oder ein Löffel umfassen.

Aufgabe der vorliegenden Erfindung ist es, eine Greifvorrichtung zu schaffen, mittels welcher Speisen komfortabler anzufassen und die hierfür benötigten Kräfte besser zu dosieren beziehungsweise die Angriffspunkte zu variieren sind.

Diese Aufgabe wird erfindungsgemäß durch eine Greifvorrichtung mit den Merkmalen des Anspruchs 1 gelöst. Vorteilhafte Ausgestaltungen der Erfindung sind in den abhängigen Ansprüchen angegeben.

Das erfindungsgemäße Greifvorrichtung für Küchenanwendungen zeichnet sich durch wenigstens ein Greifelement aus, welches ein umlaufendes Ringelement umfasst, an welchem an einem Endbereich eine Fingeraufnahme mit einer Aufnahmeöffnung vorgesehen ist und an welchem an einem anderen Endbereich ein Profil zum Abstützen des Greifelements an einer Speise vorgesehen ist. Das erfindungsgemäße Greifelement ist somit auf den zugeordneten Finger, insbesondere den Zeigefinger, den Daumen und/oder den Mittelfinger, gegebenenfalls jedoch auch auf den Ringfinger oder den kleinen Finger, aufsteckbar. Mit anderen Worten werden wenigsten ein Finger, vorzugsweise eine Mehrzahl der Finger einer Hand mit jeweiligen Greifelementen bestückt, um somit die Greifvorrichtung zu bilden, mittels welcher insbesondere warme Speisen wie Braten, Geflügel etc., jedoch auch eine Vielzahl anderer Speisen wie Kuchen, Brot oder dergleichen manuell fixiert werden kann. Somit kann die jeweilige Speise beispielsweise einfach geschnitten, tranchiert oder dergleichen bearbeitet werden. Hierbei wird das jeweilige Ringelement des Greifelements am jeweiligen Finger positioniert und fixiert, indem dieser durch die Aufnahmeöffnung der Fingeraufnahme gesteckt wird. Diese Fingeraufnahme ist dabei - bezogen auf die Handhabungsrichtung des Greifelements - an einem oberen Endbereich des umlaufenden Ringelements angeordnet. Am gegenüberliegenden unteren Endbereich ist eine Kontur, beispielsweise ein gewellter oder gezackter Verlauf, vorgesehen, um das Greifelement optimal und abrutschsicher an der jeweiligen Speise abstützen zu können.

Das Greifelement ist zweiteilig ausgebildet mit einem oberen, die Fingeraufnahme aufweisenden Teil und einem unteren, das Profil zum Abstützen des Greifelements an der Speise aufweisenden Teil, wobei der obere und untere Teil lösbar miteinander verbunden sind. Durch die zweiteilige Ausgestaltung ist das Greifelement besonders günstig zu reinigen.

Erfindungsgemäß ist es hierbei vorteilhaft, dass ein Abstützelement vorgesehen ist, welches einen Anschlag für den jeweiligen Finger bildet und im Abstand zum unteren Endbereich des Greifelements angeordnet ist. Hierdurch kann über die jeweilige Fingerkuppe eine besonders günstige Kraft von dem Greifelement auf die zu greifende Speise ausgeübt werden.

Dabei ist es vorgesehen, dass die Aufnahmeöffnung in der Fingeraufnahme zumindest im Wesentlichen sternförmig ausgebildet ist mit jeweiligen Öffnungsstrahlen, welche von einem Mittelpunkt radial nach außen abragen. Hierdurch ergibt sich eine besonders günstige Fixierung des Ringelements beziehungsweise dem Greifelements am zugehörigen Finger.

In diesem Zusammenhang hat es sich als weiter vorteilhaft gezeigt, wenn der obere und der untere Teil des Greifelements über eine Schraubverbindung oder eine Bajonettverbindung oder eine Rastverbindung miteinander verbunden sind. Hierdurch können die beiden Teile besonders einfach voneinander gelöst und miteinander verbunden werden.

Auch ist es in weiterer Ausgestaltung der Erfindung vorteilhaft, wenn an dem oberen und dem unteren Teil des Greifelements jeweilige Markierungen zum Verbinden der beiden Teile vorgesehen sind. Hierdurch lassen sich die beiden Teile besonders einfach miteinander verbinden.

Eine weitere vorteilhafte Ausgestaltung der Erfindung sieht vor, dass das Abstützelement an dem unteren Teil des Greifelements angeordnet ist. Hierdurch kann das mit dem Abstützelement versehene Teil besonders gut gereinigt werden.

Weiter vorteilhaft ist es, wenn das Abstützelement wenigstens eine Öffnung für einen Fingernagel aufweist. Hierdurch kann die Fingerkuppe des jeweiligen Fingers besonders günstig an dem Abstützelement abgestützt werden.

Ragt hierbei ein Teil der Öffnungsstrahlen radial weiter nach außen ab als ein anderer Teil der Öffnungsstrahlen, so kann das Ringelement beziehungsweise das Greifelement besonders günstig an unterschiedlich dicken Fingern fixiert werden.

Eine weitere vorteilhafte Ausführungsform der Erfindung sieht vor, dass die Greifvorrichtung aus einem Satz von mehreren, insbesondere zwei oder drei, Greifelementen gebildet ist. Hierdurch lassen sich die Speisen besonders günstig halten.

Weitere Einzelheiten der Erfindung ergeben sich aus der nachfolgenden Beschreibung bevorzugter Ausführungsbeispiele sowie anhand der Zeichnungen. Dabei zeigt
Fig. 1a, 1b, 1c eine Perspektivansicht, eine Draufsicht und eine Seitenansicht auf ein erfindungsgemäßes Greifelement gemäß einer ersten Ausführungsform,
Fig. 2a, 2b, 2c eine Draufsicht, eine Schnittansicht und eine auschnittsweise vergrößerte Schnittansicht eines oberen Teils des Greifelements gemäß der ersten Ausführungsform,
Fig. 3a, 3b, 3c eine Seitenansicht des oberen Teils, eine Draufsicht auf eine Fingeraufnahme sowie eine vergrößerte Schnittansicht durch die Fingeraufnahme des erfindungsgemäßen Greifelements gemäß der ersten Ausführungsform,
Fig. 4a, 4b, 4c eine Seitenansicht, eine Draufsicht auf eine Fingeraufnahme sowie eine Schnittansicht des unteren Teils des erfindungsgemäßen Greifelements gemäß der ersten Ausführungsform,
Fig. 5a, 5b, 5c eine Perspektivansicht, eine Draufsicht und eine Seitenansicht auf ein erfindungsgemäßes Greifelement gemäß einer zweiten Ausführungsform,
Fig. 6a, 6b, 6c eine Draufsicht, eine Schnittansicht und eine auschnittsweise vergrößerte Schnittansicht eines oberen Teils des Greifelements gemäß der zweiten Ausführungsform,
Fig. 7a, 7b, 7c eine Seitenansicht des oberen Teils, eine Draufsicht auf eine Fingeraufnahme sowie eine vergrößerte Schnittansicht durch die Fingeraufnahme des erfindungsgemäßen Greifelements gemäß der zweiten Ausführungsform,
Fig. 8a, 8b, 8c eine Seitenansicht, eine Draufsicht auf eine Fingeraufnahme sowie eine Schnittansicht des unteren Teils des erfindungsgemäßen Greifelements gemäß der zweiten Ausführungsform,
Fig. 9a, 9b, 9c eine Seitenansicht des oberen Teils, eine Draufsicht auf eine Fingeraufnahme sowie eine vergrößerte Schnittansicht durch die Fingeraufnahme des erfindungsgemäßen Greifelements gemäß einer dritten Ausführungsform,
Fig. 10a, 10b, 10c eine Seitenansicht, eine Draufsicht auf eine Fingeraufnahme sowie eine Schnittansicht des unteren Teils des erfindungsgemäßen Greifelements gemäß der dritten Ausführungsform,
Fig. 11a, 11b, 11c eine Seitenansicht des oberen Teils, eine Draufsicht auf eine Fingeraufnahme sowie eine vergrößerte Schnittansicht durch die Fingeraufnahme des erfindungsgemäßen Greifelements gemäß einer vierten Ausführungsform,
Fig. 12a, 12b, 12c eine Seitenansicht, eine Draufsicht auf eine Fingeraufnahme sowie eine Schnittansicht des unteren Teils des erfindungsgemäßen Greifelements gemäß der vierten Ausführungsform.

In den Fig. 1a, 1b, 1c ist in einer Perspektivansicht, einer Draufsicht und einer Seitenansicht ein Greifelement 1 gemäß einer ersten Ausführungsform dargestellt. Dieses Greifelement 1 umfasst ein umlaufendes Ringelement 2, an welchem an einem ersten, oberen Endbereich 3 eine Fingeraufnahme 4 mit einer Aufnahmeöffnung 5 vorgesehen ist und an welchem an einem zweiten, unteren Endbereich 6 ein Profil 7 zum Abstützen des Greifelements 1 an einer Speise vorgesehen ist. Das Greifelement 1 beziehungsweise das Ringelement 2 ist im vorliegenden Fall zweiteilig ausgebildet mit einem oberen, die Fingeraufnahme 4 aufweisenden und den oberen Endbereich 3 bildenden oberen Teil 8 und einem unteren, den unteren Endbereich 6 und das Profil 7 zum Abstützen des Greifelements 1 an der Speise aufweisenden Teil 9, wobei der obere und untere Teil 8, 9 lösbar miteinander verbunden sind.

Wie aus den Fig. 2a, 2b, 2c in einer Draufsicht, einer Schnittansicht und einer auschnittsweise vergrößerten Schnittansicht des oberen Teils 8 und des unteren Teils 9 des Greifelements gemäß der ersten Ausführungsform erkennbar ist, sind die beiden Teile 8, 9 über eine Schraubverbindung mit jeweiligen Gewinden 10, 11 miteinander verbunden. Beispielsweise durch eine Vierteldrehung im Uhrzeigersinn und im Gegenuhrzeigersinn sind die beiden Teile 8,9 miteinander verbindbar beziehungsweise voneinander lösbar. Hierbei ist an den beiden Teilen 8, 9 beispielsweise eine jeweilige Markierung 12, 13 vorgesehen, welche in fixiertem Zustand in Überdeckung miteinander verlaufen und in geöffnetem Zustand um die Vierteldrehung voneinander beabstandet sind. Zudem sind an den Markierungen 12, 13 jeweilige Pfeile 14, 15 angeordnet, welche die Öffnungsrichtung symbolisieren. Die beiden Teile 8, 9 des Ringelements beziehungsweise des Greifelements 1 sind vorliegend aus einem Kunststoff hergestellt. In Zusammenschau mit den Fig. 3a, 3b, 3c, welche eine Seitenansicht des oberen Teils 8 sowie eine Draufsicht auf die Fingeraufnahme 4 und ein eine vergrößerte Schnittansicht durch die Fingeraufnahme 4 zeigen, wird insbesondere deren Gestalt sowie die Form der Aufnahmeöffnung 5 deutlich. Die Fingeraufnahme 4 ist vorliegend beispielsweise scheibenförmig gestaltet und aus einem weichelastischen Kunststoff gebildet und beispielsweise in einem Zwei-Komponeten-Verfahren mit dem oberen Teil 8 des Ringelements 2 hergestellt. Die Aufnahmeöffnung 5 in der Fingeraufnahme 4 ist - wie aus Fig. 3 b erkennbar - zumindest im Wesentlichen sternförmig ausgebildet mit jeweiligen Öffnungsstrahlen 16 welche von einem Mittelpunkt 18 aus radial nach außen abragen.

Die Fig. 4a, 4b, 4c zeigen eine Seitenansicht und eine Draufsicht auf die Fingeraufnahme 4 sowie eine Schnittansicht des unteren Teils 9 des erfindungsgemäßen Greifelements 1. Erkennbar ist hierbei ein scheibenartiges Abstützelement 19, welches vorliegend einteilig mit dem Teil 9 ausgebildet ist und einen Anschlag für den jeweiligen Finger bildet, der über die Fingeraufnahme 4 in das Ringelement 2 mit den Teilen 8 und 9 eingesteckt wird. Das Abstützelement 19 ist dabei im Abstand zum unteren Endbereich 6 des Greifelements 1 beziehungsweise des Ringelements 1 angeordnet und vermeidet, dass der eingesteckte Finger in Kontakt mit der heißen Speise kommt. Das Abstützelement 19 weist im vorliegenden Fall drei bogenförmige, schlitzartige Öffnungen 20 auf, durch welche ein Fingernagel des eingesteckten Fingers durch das Abstützelement 19 hindurch ragen kann.

Anhand der Fig. 5a bis 8c soll nun im Weiteren eine zweite Ausführungsform der Erfindung erläutert werden, wobei zur Vermeidung von Wiederholungen lediglich auf die Unterschiede der beiden Ausführungsformen eingegangen wird.

Das Greifelement 1 gemäß der zweiten Ausführungsform weist - wie dies aus den Fig. 5a bis 5c in einer Perspektivansicht, einer Draufsicht und einer Seitenansicht erkennbar ist, wiederum eine zweiteilige Ausgestaltung mit den Teilen 8 und 9 auf. Wie aus den Fig. 5a, 5b, 5c in einer Draufsicht, einer Schnittansicht und einer auschnittsweise vergrößerten Schnittansicht des oberen Teils 8 und des unteren Teils 9 des Greifelements 1 gemäß der zweiten Ausführungsform erkennbar ist, sind die beiden Teile 8, 9 über eine Steckverbindung oder eine Bajonettverbindung mit jeweiligen Rastelementen 21, 22 miteinander verbunden.

Aus den Fig. 7a, 7b, 7c, welche eine Seitenansicht des oberen Teils 8 sowie eine Draufsicht auf die Fingeraufnahme 4 und ein eine vergrößerte Schnittansicht durch die Fingeraufnahme 4 zeigen, sowie aus den Fig. 8a, 8b, 8c, welche eine Seitenansicht, eine Draufsicht sowie eine Schnittansicht des unteren Teils 9 zeigen, wird deutlich, dass ein Teil der Öffnungsstrahlen 16, 17, nämlich die Strahlen 17, dabei radial weiter nach außen abragen als ein anderer Teil, nämlich die Öffnungsstrahlen 16. Hierdurch kann das Ringelement 2 beziehungsweise das Greifelement 1 besonders günstig an unterschiedlich dicken Fingern fixiert werden.

Die Ausführungsform gemäß des Greifelements 1 gemäß den Fig. 9a bis 10 c zeigt eine dritte Ausführungsform der Erfindung analog zur Version gemäß den Fig. 3 a bis 4 c, wobei zur Vermeidung von Wiederholungen lediglich auf die Unterschiede zu den anderen Ausführungsformen eingegangen wird.

Wesentlicher Unterschied bei der vorliegenden Ausführungsform ist es, dass -wie dies insbesondere anhand der Fig. 10 a bis 10 c erkennbar ist - vorliegend ein andersartiges Abstützelement 19 vorgesehen ist, welches beispielsweise einteilig mit dem Teil 9 ausgebildet sein kann und einen Anschlag für den jeweiligen Finger bildet, der über die Fingeraufnahme 4 in das Ringelement 2 mit den Teilen 8 und 9 eingesteckt wird. Das Abstützelement 19 umfasst dabei eine Aufnahme 23, welche hier beispielsweise als Ring, der einen Öffnung 24 umgibt, ausgebildet ist. Anstelle der Öffnung 24 könnte auch eine Vertiefung vorgesehen sein. Die Öffnung 24 beziehungsweise die Vertiefung dienen dabei zur Aufnahme der Fingerkuppe des jeweiligen Finders, der in die Fingeraufnahme 4 eingesteckt wird.

Die hier ringförmige Aufnahme 24 ist über eine Mehrzahl von strahlenförmig in gleichmäßigen Winkel zueinander angeordneten beziehungsweise von der Aufnahme 24 als Zentrum radial abstehenden Stützelementen 25 an einem Boden 26 des Teils 9 abgestützt, wobei zwischen den Stützelementen 25 jeweilige Aussparungen 27 vorgesehen sind. Der Boden 26 bildet hierbei eine ringförmige Aufnahme der Stützelemente 25.

Die Stützelemente 25 weisen - wie dies insbesondere aus den Fig. 10 a und 10 c erkennbar ist - jeweilige Schenkel 28, 29, 30 auf. Jedes der Stützelemente 25, welches entweder aus demselben Material wie das gesamte Teil 9 gestaltet ist oder aber separat beispielsweise in einem 2k - Verfahren aus einem entsprechenden Kunststoff hergestellt ist, ist entweder relativ steif, oder gegebenenfalls auch nachgiebig ausgebildet. Bei einer relativ nachgiebigen Ausgestaltung könnten dabei auch jeweilige Ecken 31 zwischen den Schenkeln 28, 29, 30 bei entsprechendem Druck auf die Aufnahme 24 nach unten gedrückt werden, bis diese in Kontakt mit der Speise kommen. In der drucklosen Ausgangsposition können die Ecken 31 oberhalb oder unterhalb der unteren Enden der Kontur 32, mittels welcher die Speisen gehalten werden, angeordnet sein.

Die Ausführungsform gemäß des Greifelements 1 gemäß den Fig. 11 a bis 12 c zeigt eine vierte Ausführungsform der Erfindung analog zur Version gemäß den Fig. 7 a bis 8 c, wobei zur Vermeidung von Wiederholungen lediglich auf die Unterschiede zu den anderen Ausführungsformen eingegangen wird.

Bei der vorliegenden vierten Ausführungsform sind wiederum Abstützelemente 19 vorgesehen, wie diese im Zusammenhang mit den Fig. 10 a bis 10 c beschrieben worden sind. Demzufolge umfasst auch hier das Abstützelement 19 eine Aufnahme 23, welche hier beispielsweise als Ring, der einen Öffnung 24 umgibt, ausgebildet ist. Anstelle der Öffnung 24 könnte auch hier eine Vertiefung vorgesehen sein. Die Öffnung 24 beziehungsweise die Vertiefung dienen dabei auch hier zur Aufnahme der Fingerkuppe des jeweiligen Finders, der in die Fingeraufnahme 4 eingesteckt wird.

Die hier ringförmige Aufnahme 24 ist wiederum über eine Mehrzahl von strahlenförmig in gleichmäßigen Winkel zueinander angeordneten beziehungsweise von der Aufnahme 24 als Zentrum radial abstehenden Stützelementen 25 an einem Boden 26 des Teils 9 abgestützt, wobei zwischen den Stützelementen 25 jeweilige Aussparungen 27 vorgesehen sind. Der Boden 26 bildet hierbei eine ringförmige Aufnahme der Stützelemente 25.

Die Stützelemente 25 weisen - wie dies insbesondere aus den Fig. 12 a und 12 c erkennbar ist - auch hier jeweilige Schenkel 28, 29, 30 auf. Jedes der Stützelemente 25, kann auch hier entweder aus demselben Material wie das gesamte Teil 9 gestaltet sein oder aber separat beispielsweise in einem 2k - Verfahren aus einem entsprechenden Kunststoff hergestellt werden. Dieser ist wiederum entweder relativ steif oder gegebenenfalls auch nachgiebig ausgebildet. Bei einer relativ nachgiebigen Ausgestaltung könnten dabei auch hier jeweilige Ecken 31 zwischen den Schenkeln 28, 29, 30 bei entsprechendem Druck auf die Aufnahme 24 nach unten gedrückt werden, bis diese in Kontakt mit der Speise kommen. In der drucklosen Ausgangsposition können die Ecken 31 auch hier oberhalb oder unterhalb der unteren Enden der Kontur 32, mittels welcher die Speisen gehalten werden, angeordnet sein.

### Bezugszeichenliste

Greifelement 1
Ringelement 2
oberer Endbereich 3
Fingeraufnahme 4
Aufnahmeöffnung 5
unterer Endbereich 6
Profil 7
oberer Teil 8
unterer Teil 9
Gewinde 10
Gewinde 11
Markierung 12
Markierung 13
Pfeile 14
Pfeil 15
Öffnungsstrahlen 16
Öffnungsstrahlen 17
Mittelpunkt 18
Abstützelement 19
Öffnungen 20
Rastelement 21
Rastelement 22
Aufnahme 23
Öffnung 24
Stützelemente 25
Boden 26
Aussparungen 27
Schenkel 28
Schenkel 29
Schenkel 30
Ecken 31
Kontur 32

## Patentansprüche

1. Greifvorrichtung für Küchenanwendungen, mit wenigstens einem Greifelement (1),
- welches ein umlaufendes Ringelement (2) umfasst, an welchem an einem Endbereich (3) eine Fingeraufnahme (4) mit einer Aufnahmeöffnung (5) vorgesehen ist und an welchem an einem anderen Endbereich (6) ein Profil (7) zum Abstützen des Greifelements (1) an einer Speise vorgesehen ist,
- und welches zweiteilig ausgebildet ist mit einem oberen, die Fingeraufnahme (4) aufweisenden Teil (8) und einem unteren, das Profil (7) zum Abstützen des Greifelements (1) an der Speise aufweisenden Teil (9), wobei der obere und der untere Teil (8, 9) lösbar miteinander verbunden sind,
**dadurch gekennzeichnet, dass**
der untere Teil (9) einteilig mit einem scheibenartigen Abstützelement (19) ausgebildet ist, welches einen Anschlag für den jeweiligen Finger bildet, der über die Fingeraufnahme in das Ringelement (2) eingesteckt ist,
und dass die Aufnahmeöffnung (5) in der Fingeraufnahme (4) zumindest im Wesentlichen sternförmig ausgebildet ist mit jeweiligen Öffnungsstrahlen (16, 17), welche von einem Mittelpunkt radial nach außen abragen.

2. Greifvorrichtung nach Anspruch 1,
**dadurch gekennzeichnet, dass**
der obere und der untere Teil (8, 9) des Greifelements (1) über eine Schraubverbindung (10, 11) oder eine Bajonettverbindung oder eine Rastverbindung miteinander verbunden sind.

3. Greifvorrichtung nach Anspruch 2,
**dadurch gekennzeichnet, dass**
an dem oberen und dem unteren Teil (8, 9) des Greifelements (1) jeweilige Markierungen (12, 13) zum Verbinden der beiden Teile (8, 9) vorgesehen sind.

4. Greifvorrichtung nach einem der vorhergehenden Ansprüche,
**dadurch gekennzeichnet, dass**
das Abstützelement (19) wenigstens eine Öffnung (20) für einen Fingernagel aufweist.

5. Greifvorrichtung nach einem der vorhergehenden Ansprüche,
**dadurch gekennzeichnet, dass**
ein Teil der Öffnungsstrahlen (17) radial weiter nach außen abragt als ein anderer Teil der Öffnungsstrahlen (16).

6. Greifvorrichtung nach einem der vorhergehenden Ansprüche,
**dadurch gekennzeichnet, dass**
die Greifvorrichtung aus einem Satz von mehreren, insbesondere zwei oder drei, Greifelementen (1) gebildet ist.

## Claims

1. A gripping device for kitchen applications, comprising at least one gripping element (1),
- which comprises a circumferential ring element (2), on which a finger receptacle (4) comprising a receiving opening (5) is provided at an end region (3) and on which a profile (7) for supporting the gripping element (1) on a dish is provided at another end region (6),
- and which is formed in two parts, with an upper part (8) comprising the finger receptacle (4) and a lower part (9) comprising the profile (7) for supporting the gripping element (1) on the dish, the upper and the lower part (8, 9) being detachably interconnected,
**characterized in that**
the lower part (9) is formed in one piece with a disk-like supporting element (19), which forms a stop for the relevant finger that is inserted into the ring element (2) through the finger receptacle, and **in that** the receiving opening (5) in the finger receptacle (4) is formed to be at least substantially star-shaped, with respective opening lines (16, 17) which extend radially outward from a midpoint.

2. The gripping device according to claim 1,
**characterized in that**
the upper and the lower part (8, 9) of the gripping element (1) are interconnected by means of a screw connection (10, 11) or a bayonet connection or a latched connection.

3. The gripping device according to claim 2,
**characterized in that**
respective markers (12, 13) for connecting the two parts (8, 9) are provided on the upper and the lower part (8, 9) of the gripping element (1).

4. The gripping device according to any of the preceding claims,
**characterized in that**
the supporting element (19) comprises at least one opening (20) for a fingernail.

5. The gripping device according to any of the preceding claims,
**characterized in that**
one portion of the opening lines (17) extend further radially outward than another portion of the opening lines (16).

6. The gripping device according to any of the preceding claims,
**characterized in that**
the gripping device is formed by a set of a plurality of, in particular two or three, gripping elements (1).

## Revendications

1. Dispositif de préhension pour applications en cuisine, comprenant au moins un élément de préhension (1),
- qui comprend un élément annulaire périphérique (2) sur lequel une prise pour un doigt (4) pourvue d'une ouverture de réception (5) est prévue au niveau d'une zone d'extrémité (3), et sur lequel un profil (7) pour supporter l'élément de préhension (1) sur la nourriture est prévu au niveau d'une autre zone d'extrémité (6),
- et qui est réalisé en deux parties avec une partie supérieure (8) présentant la prise pour un doigt (4) et une partie inférieure (9) présentant le profil (7) pour supporter l'élément de préhension (1) sur la nourriture, la partie supérieure et la partie inférieure (8, 9) étant reliées ensemble de manière amovible,
**caractérisé**
**en ce que** la partie inférieure (9) est réalisée d'un seul tenant avec un élément de support (19) en forme de disque qui constitue une butée pour le doigt respectif qui est inséré dans l'élément annulaire (2) par l'intermédiaire de la prise pour un doigt, et
**en ce que** l'ouverture de réception (5) dans la prise pour un doigt (4) est réalisée au moins substantiellement en forme d'étoile avec des rayons d'ouverture (16, 17) qui font saillie radialement vers l'extérieur à partir d'un centre.

2. Dispositif de préhension selon la revendication 1, **caractérisé en ce que** la partie supérieure et la partie inférieure (8, 9) de l'élément de préhension (1) sont reliées ensemble par un assemblage vissé (10, 11) ou un assemblage à baïonnette ou un assemblage par encliquetage.

3. Dispositif de préhension selon la revendication 2, **caractérisé en ce que** des repères respectifs (12, 13) pour relier les deux parties (8, 9) sont prévus sur la partie supérieure et la partie inférieure (8, 9) de l'élément de préhension (1).

4. Dispositif de préhension selon l'une quelconque des revendications précédentes, **caractérisé en ce que** l'élément de support (19) présente au moins une ouverture (20) pour un ongle.

5. Dispositif de préhension selon l'une quelconque des revendications précédentes, **caractérisé en ce qu'**une partie des rayons d'ouverture (17) fait saillie radialement plus loin vers l'extérieur qu'une autre partie des rayons d'ouverture (16).

6. Dispositif de préhension selon l'une quelconque des revendications précédentes, **caractérisé en ce que** le dispositif de préhension est formé à partir d'un jeu de plusieurs, en particulier de deux ou trois, éléments de préhension (1).
